# EUROPÄISCHE PATENTSCHRIFT

(11) **EP 1 613 190 B1**
(45) Veröffentlichungstag und Bekanntmachung des Hinweises auf die Patenterteilung: **14.12.2016**
(21) Anmeldenummer: 04722171.8
(22) Anmeldetag: 20.03.2004
(51) Int. Cl.: A46D 3/04

(54) **STÖSSEL EINES STOPFWERKZEUGES ZUM EINTREIBEN EINES STREIFENFÖRMIGEN ANKERS IN EIN EIN BORSTENBÜSCHEL AUFNEHMENDES BOHRLOCH EINES BÜRSTENKOPFES**
RAM OF A PLUGGING DEVICE FOR DRIVING A STRIP-TYPE ANCHOR INTO A BORE OF A BRUSH HEAD THAT HOLDS A TUFT OF BRISTLES
POUSSOIR D'UN OUTIL DE BOURRAGE SERVANT A ENFONCER UN ANCRE EN FORME DE BANDE DANS UN TROU, RECEVANT UNE TOUFFE DE POILS, D'UNE TETE DE BROSSE

(30) Priorität: 12.04.2003 DE 10316963
(43) Veröffentlichungstag der Anmeldung: 11.01.2006
(73) Patentinhaber: Braun GmbH, 61476 Kronberg (DE)
(72) Erfinder: DRIESEN, Georges, 61276 Weilrod (DE); SCHÜPPERT, Wolfgang, 97842 Karbach (DE); DÜMIG, Michael, 97837 Erlenbach (DE)
(74) Vertreter: Schneider, Stefan Michael
(86) Internationale Anmeldenummer: PCT/EP2004/002958
(87) Internationale Veröffentlichungsnummer: WO 2004/089157

(56) Entgegenhaltungen:
- EP-A- 0 315 729
- EP-A- 1 088 495
- DE-C- 55 365
- FR-A- 894 348

## Beschreibung

Die Erfindung betrifft einen Stößel eines Stopfwerkzeug es zum Eintreiben eines streifenförmigen Ankers in ein ein Borstenbüschel aufnehmendes Bohrloch eines Bürstenkopfes gemäß den Merkmalen des Oberbegriffs des Patentanspruchs 1.

Aus der DE 195 28 762 C1 ist bereits gemäß dem Oberbegriff des Patentanspruchs 1 ein Stößel für ein Stopfwerkzeug bekannt. Gemäß den Figuren 1, 5 und 9 weist der Stößel 30 einen rechteckförmigen Querschnitt auf, dessen Dicke im wesentlichen den einzelnen Eintreibflächen der nach den Figuren 1 und 5 im Pack aufeinanderliegenden Krampen 20, allgemein zukünftig Halteelement oder Anker genannt, entspricht. In Fig. 9 werden die Anker 20 von einem Blechband 22 durch den Stößel 30 abgetrennt, das senkrecht zur Längsachse A des Stößels 30 verläuft. Die Längsachse A des Stößels 30 verläuft parallel zu den Mittellinien der im Zahnbürstenkörper 12 ausgebildeten Bohrungen 14, d.h., wenn eine Bohrung 14 gerade mit einem Borstenbüschel 16 gestopft wird, fluchtet deren Mittelachse mit der Längsachse A des Stößels 30. Die Eintreibfläche des Stößels 30 wird in Fig. 5 als Stirnfläche 32 bezeichnet. Der Stößel 30 weist breitere Längsseiten und schmälere Stirnseiten auf, die ein Rechteck bilden und die gemäß Fig. 5 in ihrem Querschnitt im wesentlichen dem Querschnitt der Halteelemente 20 entsprechen.

Senkrecht zur Längsachse A des Stößels 30 verläuft nach den Figuren 1 und 5 ein Borstenbüschel 16, das dann anschließend beim Eintreiben in die Bohrung 14 U-förmig verformt und dann als Borstenbüschel in die Bohrung 14 eingepreßt wird. Dabei schneiden sich die seitlichen Ränder des Halteelements 20 in den Rand einer Bohrung 14 des Bürstenkopfes 12 ein, was aber aus den Figuren nicht ersichtlich ist. Der Stößel 30 preßt dabei das Halteelement 20 so weit in das Randmaterial einer Bohrung 14 des Bürstenkopfes 12 ein, bis der Anker 20 nicht mehr aus der Oberfläche des Bürstenkopfes 12 hervorschaut. Der vom Anker 20 beim Einpreßvorgang in der Bohrungswandung gebildete Schlitz - dieser ist in den Figuren nicht dargestellt - preßt sich gegen die Ränder der Längsseiten des Ankers 20 so fest an, daß dieser im Bürstenkopf fest verankert ist und so das Borstenbüschel 16 in der Bohrung 14 ortsfest einspannt.

Aus der EP 1 088 495 A ist weiterhin ein Stößel 12 für ein Stopfwerkzeug 6 zum Eintreiben eines streifenförmigen Halteelements 5, 22 in ein ein Borstenbüschel 2 aufnehmendes Borstenloch 3 gemäß dem Oberbegriff des Patentanspruchs 1 bekannt. Gemäß Fig. 1 wird hier ein dünner Blechdraht 10 in das Bestopfungswerkzeug 6 eingeführt, wobei dieser senkrecht zum Stößel 12 verläuft. Das freie Ende des Drahtes 10 ragt dabei quer in den den Stößel 12 führenden Kanal 11 ein. Wird nun der Stößel 12 in Richtung zur Zahnbürste 4 bewegt, so schert er ein Stück des Drahtes 10 ab, das dann das eigentliche Halteelement 5, 22 bildet, welches nunmehr entlang dem Kanal 11 in Richtung des Zahnbürstenkopfes 4 gefördert wird. Auf diesem Wege nimmt das Halteelement 5 gemäß Fig. 2 ein aus vielen Filamenten 16 bestehendes Borstenbündel 12 mit, indem es sich an dem Halteelement 5 U-förmig verformt und sich mittig anlegt. Auf diese Weise wird das Borstenbüschel 12 mit dem Anker 5 in ein Bohrloch der Zahnbürste eingetrieben. Dabei wird das Halteelement 5 so tief in das Bohrloch 3 eingedrückt, bis es von außen nicht mehr zugänglich ist, allerdings ragt das nunmehr in einer Richtung sich erstreckende Borstenbüschel 2 mit seinem freien Ende eine vorgegebene Länge aus dem Bohrloch heraus. Wie aus den Figuren 4 und 7 zu erkennen ist, graben sich die Endbereiche des Halteelements 5 in die Bohrungswandung des Bohrloches 3 ein und bilden dabei Nuten (ohne Positionsnummer), die aufgrund des elastischen Werkstoffs des Bürstenkörpers 4 sich an den Seitenflächen des Halteelementes 5 fest anpressen und so das Halteelement 5 in dieser Lage im Bohrloch 3 halten. Auf diese Weise wird das Borstenbüschel 2 sicher im Bohrloch 3 gehalten.

In der Praxis hat sich nun herausgestellt, daß, wenn die Bohrungen nicht mehr zur Längsachse des Stößels fluchten, d.h., wenn sie zur Längsachse geneigt sind, was heute oftmals wünschenswert ist, um dadurch nicht nur Borstenbüschel senkrecht aus der Zahnbürstenoberfläche, sondern auch schräg aus der Zahnbürstenoberfläche verlaufen zu lassen, ergibt sich der Nachteil, daß oftmals die Eintreibflächen beschädigt oder sogar die Enden der Stößel abbrechen. Dies führt zu einem erheblichen Montage- bzw. Reparaturaufwand, da der Stößel an dem Stopfwerkzeug ausgebaut, abgelängt und neu konturiert werden muß. In dieser Zeit können keine weiteren Zahnbürstenköpfe bestopft werden, was zu einem nennenswerten Produktionsverlust führt.

Aufgabe der Erfindung ist es daher, einen Stößel der eingangs genannten Art dahingehend zu verbessern, daß er nicht nur bei mit der Längsachse des Stößels fluchtenden, sondern auch bei gegenüber der Längsachse des Stößels schräg verlaufenden Bohrungen während des Bestopfungsvorgangs länger standhält und nicht frühzeitig abbricht oder sonstwie beschädigt wird. Des weiteren ist es auch Aufgabe der Erfindung, mit dem Stößel die Halteelemente oder Anker sauber und exakt in den Bohrungen einzutreiben, damit diese die Borstenbüschel sicher in den Bohrungen festhalten.

Diese Aufgabe wird erfindungsgemäß durch die kennzeichnenden Merkmale des Patentanspruchs 1 gelöst. Dadurch, daß der Stößel an seinen Seitenflächen im mittleren Bereich eine nach außen gerichtete Querschnittserweiterung aufweist, wird einerseits die Eintreibfläche des Stößels vergrößert und andererseits das Widerstands- bzw. Biegemoment des Stößels heraufgesetzt. Die Vergrößerung der Eintreibfläche führt auch dazu, daß dann, wenn das Halteelement bzw. der Anker beim Eintreiben in das Bohrloch seitlich leicht wegzurutschen versucht, immer noch von der vergrößerten Stößelfläche erfaßt und sauber in die Bohrung eines Bürstenkopfes eingetrieben wird. Durch die Erhöhung des Widerstandsmomentes am Stößel hält beim Einpreßvorgang des Halteelements trotz einer eventuell einwirkenden Querbelastung dieser erhöhten Belastung besser stand und bricht nicht frühzeitig ab. Auch dann, wenn die Stirnfläche des Halteelements abgerundet ist, was in der Praxis häufig vorkommt, bringt die Eintreibflächenvergrößerung am Stößel einen wirkungsvollen Vorteil, da hierdurch ebenfalls der "Abrutscheffekt" weitgehend und somit die Bruchgefahr des Stößels vermieden werden kann. Der gleiche Vorteil wird auch beim Eintreiben von Trennwänden in ein Bohrloch erreicht, da diese nach dem gleichen Prinzip in die Bohrlöcher eingetrieben werden. Die Trennwände werden dann benutzt, wenn ein längliches ovales Bohrloch in mehrere Bohrabschnitte aufgeteilt und dann jedes Teilbohrloch bestopft werden soll.

Die Verdickung und Stabilisierung des Stößels im Bohrungsbereich erlaubt - unabhängig von der Bohrungsneigung oder der Verrundung des Ankerdrahtes - eine bessere Führung an den Ankerdrähten. Die Zahl der Stößelbrüche wird signifikant reduziert. Die Breite des Spaltes oder Schnittes am Bohrlochrand (Eintauchbereich des Ankers) wird weiterhin nur durch die Ankerbreite bestimmt und nicht durch die Gestaltung des Stößels, daß eine nennenswerte Querschnittsverbreiterung des Stößels nur in demjenigen Bereich erfolgt, der in das Bohrloch - nicht aber in die Bohrungswandung - eintaucht. Die Borstenauszugskräfte verändern sich gegenüber herkömmlicher Bestopfung nicht, da der Bürstenkörper vom Halteelement bzw. Anker genauso mechanisch verformt wird wie vorher.

Würde man anstelle der Querschnittsvergrößerung der Stößel die Anker verbreitern, so würde man bei dessen Eintreiben in eine Bohrung deren Ränder bei höheren Einpreßkräften stärker beschädigen. Bei dickeren Ankerdrähten könnte man auch deutlich weniger Borsten bei gleicher Bohrlochgeometrie bestopfen, was letztendlich einen stärkeren Verschleiß der Bürste bei deren Benutzung mit sich ziehen würde. Bei Lochdurchmessern von beispielsweise 1,5 mm würde die Verwendung einer Ankerbreite von 0,25 mm statt 0,2 mm eine Borstenzahlreduzierung von immerhin 5,1 % mit sich ziehen. Diese Nachteile werden durch die Erfindung ebenfalls vermieden.

Um die Standfestigkeit des Stößels sowie den "Abrutscheffekt" des Ankers weiter zu verringern, sind die Merkmale des Patentanspruchs 2 vorgesehen. Selbstverständlich darf dabei die Verdickung der Seitenflächen nicht das Maß des Durchmessers einer Bohrung überschreiten, da sonst beim Eintreiben eines Halteelements die Verdickung des Stößels bereits in den Rand des Bohrloches sich eingraben und diese beschädigen würde. Die Verdickung an der Eintreibfläche des Stößels darf daher nur im Bereich des Bohrloches vorhanden sein. Eine Querschnittsvergrößerung an der Eintreibfläche des Stößels kann aber auch bereits gemäß den Merkmalen des Patentanspruchs 3 dadurch erfolgen, indem sie nur an einer Seitenfläche des Stößels ausgebildet wird.

Besonders einfach läßt sich ein Stößel herstellen, wenn die an ihm angebrachte Querschnittserweiterung über eine Stufe erfolgt. Hierdurch wird der größtmögliche Anstieg einer Querschnittserweiterung hinter dem Bereich, der nicht mehr in das Material des Borstenkopfes eindringt, erreicht. Gemäß den Merkmalen der Ansprüche 5 bis 7 kann die Querschnittserweiterung in rechteckiger (Anspruch 6), in trapezförmiger (Anspruch 7) oder teilkreisförmiger Form erfolgen. Dabei ist es von Vorteil, wenn die an den Ecken ausgebildeten Radien möglichst groß sind, um Kerbspannungen am Stößel so gering wie möglich zu halten. Die Ecken können nachträglich aus dem gesinterten Hartmetallblech ausgefräst, ausgeschliffen oder sonstwie mechanisch herausgearbeitet werden. Es ist aber auch gemäß den Merkmalen des Patentanspruchs 8 möglich, als Stößel ein gewalztes Profilblech zu verwenden, das vergütet bzw. gehärtet wurde, um die erforderlichen Festigkeiten zu erhalten.

Das Eintreibende des Stößels ist keilförmig gestaltet. Hierdurch wird verhindert, daß der Kunststoffbereich stärker als üblich angeschnitten wird, was sonst zu einer Reduzierung der Borstenauszugskräfte und einer Erhöhung der abstehenden Borsten führen würde. Bei einem Stanzbereich von 1,1 mm für einen Lochdurchmesser von 1,5 mm und einer Mindestankertiefe von 0,85 mm bedeutet dies eine gewinkelte Spitze von minimal 75°. Bei einer Lochdurchmesser von 1,7 mm wird der Stanzbereich um 0,2 mm erhöht, wobei der Mindestwinkel von 75° (Anspruch 10) beibehalten wird.

Der Überstand der Eintreibfläche gegenüber der vom Stößel beaufschlagten Fläche des Halteelements beträgt etwa 10 bis 40 %, vorzugsweise 25 %. Bei diesen Größenabmessungen wird bereits ein besonders stabiler Stößel geschaffen, der wesentlich längere Standzeiten als die üblichen Stößel haben, aufweisen.

In einer bevorzugten Ausführungsform wird der Borstenkopf von einem Zahnbürstenkopf gebildet, der vorzugsweise aus Kunststoff gespritzt wird. Bei Zahnbürsten, bei denen besonders viele Bohrlöcher mit Borstenbüscheln verankert werden müssen, macht sich der Stößel nach der Erfindung besonders vorteilhaft bemerkbar, da wesentlich längere Standzeiten des Stößels erreicht werden. Der Bürstenkopf kann aber auch Teil einer Bürste, eines Besens, eines Pinsels oder eines ähnlichen, mit Borsten versehenen Werkzeugs sein .

Ein Ausführungsbeispiel der Erfindung ist in der Zeichnung dargestellt und wird im folgenden näher erläutert. Es zeigen:
- Fig. 1: eine Draufsicht auf die Eintreibfläche eines Stößels gemäß der Erfindung in vergrößertem Maßstab,
- Fig. 2: eine Draufsicht auf eine gegenüber Fig. 1 etwas abgewandelte Eintreibfläche eines Stößels in vergrößertem Maßstab,
- Fig. 3: eine Seitenansicht auf einen Stößel in Richtung X in vergrößertem Maßstab und
- Fig. 4: eine Draufsicht auf eine weiterhin abgewandelte Eintreibfläche eines Stößels, ebenfalls in vergrößertem Maßstab.

Zunächst ist zu bemerken, daß die Vorrichtung zum Eintreiben eines Halteelements in ein Bohrloch eines Bürstenkopfes mittels eines Stößels sowohl aus der DE 195 28 762 C1 als auch aus der EP 1 088 495 A1 bekannt ist und dort bereits sehr ausführlich beschrieben wurde. Daher wird an dieser Stelle auf eine erneute Beschreibung verzichtet. Die Offenbarungen aus beiden Anmeldungen soll auch Gegenstand dieser Anmeldung sein.

Im folgenden wird daher nur auf die neue Ausbildung des Stößels 1 eingegangen, der in den Figuren 1, 2 und 4 von der Eintreibfläche 2 her dargestellt ist. In Fig. 3 ist der Stößel 1 von der Seite in Richtung X gemäß Fig. 4 ausschnittsweise gezeigt. Die Längsachse A des Stößels 1 in Fig. 3 entspricht gleichzeitig der in der DE 195 28 762 C1 in Fig. 1, 5 und 9 gezeigten Längsachse gleichen Bezugszeichens, d.h., gemäß Fig. 3 verläuft der Stößel 1 senkrecht nach oben, während seine Eintreibfläche 2 senkrecht zur Zeichenebene steht.

In den Figuren 1, 2 und 4 verläuft die Eintreibfläche 2 in der Zeichenebene. Der erfindungsgemäße Stößel 1 kann daher auch in den im Stand der Technik beschriebenen Stopfmaschinen eingesetzt werden, wobei lediglich die Seitenprofile der den Stößel 1 aufnehmenden Schlitze im Stopfwerkzeug an den neugestalteten Stößel 1 angepaßt werden müßten.

In den Figuren 1, 2 und 4 wird die Eintreibfläche 2 einerseits von einer Längsseite 3 mit daran senkrecht abschließenden Stirnseiten 6, die untereinander gleiche Länge aufweisen, gebildet, zu der nach Figur 1 noch die Überstandsfläche 16, die von der schmäleren Stirnseite 7 und der schmäleren Längsseite 4 gebildet ist, hinzugefügt werden muß, während nach Figur 2 die Überstandsfläche 18 und die an den beiden Endbereichen 17 aufgesetzten, dreieckförmigen Überstandsflächen 20 und nach Figur 4 die Überstandsfläche 19, die in ihrer Größe den Überstandsflächen 16 bzw. 18 entsprechen, und die an den beiden Endbereichen 17 aufgesetzten rechteckförmigen Überstandsflächen 21 hinzu gefügt werden müssen. Die dreieckförmige Überstandsfläche 20 wird nach Figur 2 von der schräg nach oben verlaufenden Stirnseite 8 und den Stirnseiten 30, 31, die senkrecht zueinander stehen, gebildet. Die rechteckförmige Überstandsfläche 21 wird nach Figur 4 von den senkrecht verlaufenden Stirnflächen 10 und denhorizontal verlaufenden Seitenflächen 32 gebildet. Die Längsseiten 3, verlaufen parallel zur den Längsseiten 4, 15; 5; 33. In Fig. 1 verlaufen die schmalen Stirnseiten 7 senkrecht zu den Längsseiten 3, 4.

In Fig. 1 weist die Längsseite 3 die Länge a und die schmälere Längsseite 4 die Länge b auf. In Fig. 2 weist die Längsseite 3 die Länge a und die schmälere Längsseite 5 die Länge b auf. Gemäß den Figuren 1 und 2 bilden die Stirnseiten 6 und die Längsseite 3 eine Rechteckfläche, wobei die der unteren Längsseite 3 gegenüberliegende, gedachte Längsseiten 11, 12 in der Zeichnung gestrichelt sind. In Fig. 1 ist im Abstand von $\frac{a - b}{2}$ auf beiden Seiten an dessen Oberseite 13 eine Stufe 14 ausgebildet, die senkrecht zu der Längsseite 3 und somit parallel zu den Stirnseiten 6 verlaufen. Die von den Längen $\frac{a - b}{2}$ gebildeten kurzen Längsseiten 15 verlaufen in Fig. 1 parallel zu der Längsseite 3. Der von den Längsseiten 15 und den Stirnseiten 6 gebildete Überstansflächenbereich 17 ist derjenige Flächenbereich, der in eine Bohrungswandung beim Eintreiben eines Halteelements (nicht dargestellt) eindringt, so wie dies die entsprechenden Flächenbereiche in den Figuren 4 und 7 der EP 1 088 495 A1 zeigen. Der übrige Flächenbereich, der von der Breite b abgedeckt ist, würde gemäß der EP in ein Bohrloch eingreifen und hätte somit keinen Kontakt mit der Bohrungswand.

Gemäß Fig. 1 bildet die von der Stirnseite 7 und der kürzeren Längsseite 15 umschriebene Fläche die Überstandsfläche 16 am Stößel 1 gemäß der Erfindung. Dieser Überstandsfläche 16 vergrößert die ansonsten im Stand der Technik bekannte Eintreibfläche, die sich bekannterweise nur aus den Maßen a • d zusammensetzen würde. In Fig. 2 wurde gegenüber der Eintreibfläche 2 inklusive der Überstandsfläche 16 in Fig. 1 die Eintreibfläche 2 inklusive der Überstandsfläche 18 noch um die Dreiecksfläche 20 vergrößert. Dabei bildet die schmale Stirnseite 8 vorzugsweise einen Winkel g von ca. 8 ± 2°.

Der über die Länge b hinausgehende Flächenbereich, der, wie dies in den Figuren 1, 2 und 4 gezeigt ist, die Endbereiche 17 des Stößels 1 bildet, ist derjenige Bereich, der - entsprechend der zuvor genannten EP - in die Bohrungswandung eines Bürstenkopfes eindringt und dabei das Halteelement so weit in das Bohrloch verschiebt, daß dieses an der borstenseitigen Oberfläche des Borstenkopfes nicht mehr herausschaut, nachdem der Stößel wieder aus dem Bohrloch herausgefahren ist. Der zwischen den Endbereichsflächen 17 liegende Querschnittsbereich 24, 25, 26 des Stößels 1, der in das Borstenloch eintaucht, ist in Fig. 1 um die Überstandsfläche 16 breiter als die stirnseitigen Endbereichsflächen 17.

Vergleicht man die schmale Stirnseite 8 gemäß Fig. 2 mit der schmalen Stirnseite 15 gemäß Fig. 1, so stellt man fest, daß aufgrund der schrägen Ausbildung in Fig. 2 diese beim Eintreiben des Stößels 1 in eine Bohrungswand mehr Material am Borstenkörper verdrängt, als dies bei dem Stößel 1 nach Fig. 1 der Fall ist. Am meisten Material wird bei dem Stößel 1 nach Fig. 4 verdrängt, da hier auf die Stirnseite 6 die schmalere Stirnseite 10 in Form eines Rechteckes aufgepackt ist, und dieser Endbereich 21 sich direkt an die Stirnseite 6 anschließt. Der in Fig. 4 dargestellten Überstandsflächen 19 stellen mit den zugehörigen Endbereichen 21 den größten Flächenquerschnitt dar, so daß sich auch hier der biegesteifste Stößel 1 ergibt. Der Stößel gemäß Fig. 2 ist etwas weniger biegesteif als der Stößel 1 nach Fig. 4, während der Stößel 1 nach Fig. 1 am wenigsten biegesteif gegenüber dem Stößel 1 nach den Figuren 2 und 4 ist, da er in seinen Endbereichen 17 gar keine Überstandsflächen aufweist. Allerdings verdrängt der Stößel 1 nach Fig. 1 auch beim Eintreiben in ein Bohrloch kein Material an der Bohrungswandung, während dies beim Stößel 1 nach Fig. 2 der Fall ist und sogar noch bei dem Stößel 1 nach Fig. 4 um das Doppelte zunimmt, da die Überstandsflächen 21 der Endbereiche 17 hier nahezu doppelt so groß sind, wie die Überstandsflächen 20 an den Endbereichen 17 nach Fig. 2.

Nach den Figuren 1 und 2 beträgt die Breite d des Stößels bei einem Lochdurchmesser von ca. 1,5 mm vorzugsweise ca. 0,2 mm und die Länge a von ca. 2 mm, während die Länge b ca. 1 mm beträgt. Die Gesamtlängen c und f an der Stirnseite 6, 7 bzw. 8 betragen ca. 0,25 mm, die Länge d an der Stirnseite 6 beträgt ca. 0,2 mm. In Fig. 4 beträgt die Länge a der Seitenfläche 3 ebenfalls ca. 2 mm und die Länge f ca. 0,25 mm. Bei Erhöhung des Lochdurchmesssers werden die entsprechenden Parameter gemäß der mathematischen Dreisatzberechnung entsprechend erhöht.

In Fig. 3 ist ersichtlich, daß sich an die Längsseiten 3 auf beiden gegenüberliegenden Seiten die Längsflächen 22 und an die Endbereiche 17 auf beiden gegenüberliegenden Seiten die Stirnflächen 23 nach oben anschließen und so für den Stößel 1 die äußeren Flächen bilden. An den Endbereichen 17 sind die Stirnflächen 23 nach außen hin abgeschrägt und bilden einen Winkel e von ca. 75°. Dies erleichtert das Eindringen des Stößels 1 in eine Bohrungswandung eines Borstenkopfes, da mit Zunahme der Eindringtiefe auch nur langsam aber stetig die Fläche der Endbereiche 17 in das Material eindringt. Die Endbereiche 17 bilden gemäß Fig. 3 also eine Art Keilfläche, um den Eindringwiderstand nur langsam ansteigen zu lassen, was Beschädigungen am Stößel und am Zahnbürstenkörper vermeidet.

## Patentansprüche

1. Stößel (1) eines Stopfwerkzeuges zum Eintreiben eines streifenförmigen Ankers, in ein ein Borstenbüschel aufnehmendes Borstenloch eines Bürstenkopfes, wobei der Stößel (1) stirnseitig eine zum Eintreiben des Ankers vorgesehene Eintreibfläche (2) aufweist, deren Querschnitt von Längs- (3, 4, 5, 15) und Stirnseiten (6, 7, 8) definiert ist,
wobei die Längsseiten (3, 4, 5, 15) wenigstens eine erste Längsseite (3) mit einer Länge a und eine zweite Längsseite (4, 5) mit einer Länge b aufweisen, und die Stirnseiten (6, 7) erste Stirnseiten (6) und zweite Stirnseiten (7, 8) aufweisen,
**dadurch gekennzeichnet,**
**dass** die Länge b kleiner als die Länge a ist und die zweiten Stirnseiten (7, 8) kleiner als die ersten Stirnseiten (6) sind, und
**dass** die Eintreibfläche (2) des Stößels (1) eine Überstandsfläche (16; 18, 20), einen Querschnittsbereich (24, 25) und stirnseitige Endbereiche (17) zum Eintreiben des Ankers in den Werkstoff des Bürstenkopfes aufweist,
wobei die Fläche der Überstandsfläche (16; 18, 20) durch die zweite Längsseite (4) und die zweiten Stirnseiten (7; 8) gebildet wird,
wobei die Fläche des Querschnittsbereichs (24, 25) durch den Bereich der ersten Längsseite (3), der von der Breite b der zweiten Längsseite (4; 5) abgedeckt ist, und die ersten Stirnseiten (6) gebildet wird, und
wobei sich die stirnseitigen Endbereiche (17) durch die Subtraktion der Überstandsflächen (16; 18, 20) und des Querschnittsbereichs (24; 25) von der Eintreibfläche (2) ergibt, wobei die stirnseitigen Endbereiche (17) beidseitig über den Querschnittsbereich (24; 25) hinausgehen,
so dass der Querschnittsbereich (24; 25) und die Überstandsfläche (16; 18, 20) der Eintreibfläche (2) des Stößels (1), die in das Borstenloch eintauchen, breiter sind als die stirnseitigen Endbereiche (17), die in die Bohrungswandung des Borstenlochs eindringen.

2. Stößel (1) nach Anspruch 1,
**dadurch gekennzeichnet,**
**dass** zwei dritte Längsseiten (15) parallel zu der ersten Längsseite (3) vorgesehen sind, wobei sich die Länge der zwei dritten Längsseiten (15) aus (b - a)/2 ergibt.

3. Stößel (1) nach Anspruch 1,
**dadurch gekennzeichnet,**
**dass** die Überstandsfläche (16, 18, 20) auf beiden Längsseiten (3, 4, 5) des Querschnittsbereichs (24, 25) vorgesehen ist.

4. Stößel (1) nach Anspruch 1,
**dadurch gekennzeichnet,**
**dass** die Überstandsfläche (16, 18, 20) nur auf einer Längsseite (3, 4, 5) des Querschnittbereichs (24, 25) des Stößels (1) ausgebildet ist.

5. Stößel (1) nach Anspruch 1,
**dadurch gekennzeichnet,**
**dass** der Übergang zur Überstandsfläche (16) von einer Stufe der zweiten Stirnseite (7) gebildet wird und dass die Breite (d) der ersten Stirnseite (6) des Endbereiches (17) im Wesentlichen der Breite eines Ankers entspricht.

6. Stößel (1) nach Anspruch 1
**dadurch gekennzeichnet,**
**dass** die Überstandsfläche (16, 18) von einem Vorsprung oder einer Rippe gebildet wird, die eine rechteckförmige Form aufweist.

7. Stößel (1) nach Anspruch 1,
**dadurch gekennzeichnet,**
**dass** die Überstandsfläche (16, 18) von einem Vorsprung oder einer Rippe gebildet wird, die eine trapezförmige Form aufweist.

8. Stößel (1) nach Anspruch 1,
**dadurch gekennzeichnet,**
**dass** die Überstandsfläche (16, 18) gegenüber der Breite des jeweiligen einzutreibenden Ankers einen Überstand von 10 % bis 40 %, vorzugsweise 25 % aufweist.

9. Stößel (1) nach Anspruch 1,
**dadurch gekennzeichnet,**
**dass** die Länge b der zweiten Längsseite (4, 5) kleiner ist als der Lochdurchmesser eines ein Borstenbüschel und ein Halteelement aufnehmenden Bohrloches.

## Claims

1. Ram (1) for a plugging device for driving in a strip-like anchor into a brush head bristle hole accommodating a tuft of bristles, the ram (1) having at its end face a driving surface (2) provided for driving in the anchor, the cross section of the driving surface being defined by the longitudinal (3, 4, 5, 15) and face sides (6, 7, 8),
the longitudinal sides (3, 4, 5, 15) having at least a first longitudinal side (3) with a length a and a second longitudinal side (4, 5) with a length b, and the end faces (6, 7) having first end faces (6) and second end faces (7, 8)
**characterized in that**
the length b is smaller than the length a, and the second end faces (7, 8) are smaller than the first end faces (6), and
the driving surface (2) of the ram (1) has an overlap surface (16; 18, 20), a cross sectional area (24, 25) and end face end areas (17) for driving the anchor into the material of the brush head,
the overlap surface (16; 18, 20) being formed by the second longitudinal side (4) and the second end faces (7; 8),
the surface of the cross-sectional area (24, 25) being formed by the first longitudinal side (3), which is covered by the width b of the second longitudinal side (4; 5), and the first end faces (6) and
the end-face end areas (17) resulting from subtracting the overlap surfaces (16; 18, 20) and the cross-sectional area (24; 25) from the driving surface (2), the end-face end areas (17) bilaterally extending beyond the cross-sectional area (24; 25),
so that the cross-sectional area (24; 25) and the overlap area (16; 18, 20) of the driving surface (2) of the ram (1), which plunge into the bristle hole, are wider than end-face end areas (17) which penetrate into the borehole wall of the bristle hole.

2. The ram (1) as claimed in claim 1,
**characterized in that**
two third longitudinal sides (15) are provided parallel to the first longitudinal side (3), the length of the second third longitudinal sides (15) resulting from (b - a)/2.

3. The ram (1) as claimed in claim 1,
**characterized in that**
the overlap surface (16, 18, 20) is provided on both longitudinal sides (3, 4, 5) of the cross-sectional area (24, 25).

4. The ram (1) as claimed in claim 1,
**characterized in that**
the overlap surface (16, 18, 20) is realized only on one longitudinal side (3, 4, 5) of the cross-sectional area (24, 25) of the ram (1).

5. The ram (1) as claimed in claim 1,
**characterized in that**
the transition to the overlap surface (16) is formed by a step of the second end face (7) and that the width (d) of the first end face (6) of the end area (17) corresponds essentially to the width of an anchor.

6. The ram (1) as claimed in claim 1,
**characterized in that**
the overlap surface (16, 18) is formed by a projection or rib rectangular in shape.

7. The ram (1) as claimed in claim 1,
**characterized in that**
the overlap surface (16, 18) is formed by a projection or rib trapezoidal in shape.

8. The ram (1) as claimed in claim 1,
**characterized in that**
the overlap surface (16, 18) has an overlap compared to the width of the particular anchor being driven in of 10% to 40%, preferably 25%.

9. The ram (1) as claimed in claim 1,
**characterized in that**
the length b of the second longitudinal side (4, 5) is smaller than the hole diameter of a tuft of bristles and of a borehole accommodating a holding element.

## Revendications

1. Poussoir (1) pour un outil de bourrage servant à enfoncer un ancrage en forme de bande dans un trou pour poils, recevant une touffe de poils, d'une tête de brosse, dans lequel le poussoir (1) présente, côté face, une surface de renfoncement (2) qui sert à enfoncer l'ancrage, dont la section transversale est définie par les côtés longs (3, 4, 5, 15) et les faces (6, 7, 8),
dans lequel les côtés longs (3, 4, 5, 15) présentent au moins un premier côté long (3) avec une longueur a et un deuxième côté long (4, 5) avec une longueur b et les faces (6, 7) présentent des premières faces (6) et des deuxièmes faces (7, 8),
**caractérisé en ce que**
la longueur b est inférieure à la longueur a et les deuxièmes faces (7, 8) sont plus petites que les premières faces (6) et
**en ce que** la surface de renfoncement (2) du poussoir (1) présente une surface en saillie (16 ; 18, 20), une zone en section transversale (24, 25) et des zones terminales de face (17) pour enfoncer l'ancrage dans le matériau de la tête de brosse,
dans lequel la surface des surfaces en saillie (16 ; 18, 20) est formée par les deuxièmes côtés longs (4) et les deuxièmes faces (7 ; 8),
dans lequel la surface de la zone en section transversale (24, 25) est formée par la zone des premiers côtés longs (3), qui est recouverte par la largeur b des deuxièmes côtés longs (4 ; 5) et les premières faces (6) et
dans lequel les zones terminales côté face (17) résultent de la soustraction des surfaces en saillie (16 ; 18, 20) et de la zone en section transversale (24 ; 25) de la surface de renfoncement (2), dans lequel les zones terminales côté face (17) font saillie des deux côtés au-dessus de la zone en section transversale (24 ; 25),
de sorte que la zone en section transversale (24 ; 25) et les surfaces en saillie (16 ; 18, 20) de la surface de renfoncement (2) du poussoir (1), qui plongent dans le trou pour poils, sont plus larges que les zones terminales côté face (17) qui rentrent dans la paroi d'alésage du trou pour poils.

2. Poussoir (1) selon la revendication 1,
**caractérisé en ce que**
deux troisièmes côtés longs (15) sont prévus parallèles aux premiers côtés longs (3), dans lequel la longueur des deux troisièmes côtés longs (15) résulte de (b - a)/2.

3. Poussoir (1) selon la revendication 1,
**caractérisé en ce que**
la surface en saillie (16, 18, 20) est prévue sur les deux côtés longs (3, 4, 5) de la zone en section transversale (24, 25).

4. Poussoir (1) selon la revendication 1,
**caractérisé en ce que**
la surface en saillie (16, 18, 20) n'est formée que sur un côté long (3, 4, 5) de la zone en section transversale (24, 25) du poussoir (1).

5. Poussoir (1) selon la revendication 1,
**caractérisé en ce que**
le passage de la surface en saillie (16) est formé d'un niveau de la deuxième face (7) et **en ce que** la largeur (d) de la première face (6) de la zone terminale (17) correspond essentiellement à la largeur d'un ancrage.

6. Poussoir (1) selon la revendication 1,
**caractérisé en ce que**
la surface en saillie (16, 18) est formée d'une saillie ou d'une nervure, qui présente une forme rectangulaire.

7. Poussoir (1) selon la revendication 1,
**caractérisé en ce que**
la surface en saillie (16, 18) est formée d'une saillie ou d'une nervure, qui présente une forme trapézoïdale.

8. Poussoir (1) selon la revendication 1,
**caractérisé en ce que**
la surface en saillie (16, 18) présente un dépassement, par rapport à la largeur de l'ancrage à enfoncer respectif, de 10 % à 40 %, de préférence de 25 %.

9. Poussoir (1) selon la revendication 1,
**caractérisé en ce que**
la longueur b des deuxièmes côtés longs (4, 5) est inférieure au diamètre de trou d'un trou d'alésage recevant une touffe de poils et un élément de support.
